# EUROPÄISCHE PATENTSCHRIFT

(11) **EP 1 464 741 B1**
(45) Veröffentlichungstag und Bekanntmachung des Hinweises auf die Patenterteilung: **27.08.2008**
(21) Anmeldenummer: 04101126.3
(22) Anmeldetag: 18.03.2004
(51) Int. Cl.: D01H 5/52

(54) **Doppeldruckmittelzylinderanordnung sowie Belastungseinrichtung einer Textilmaschine mit einer solchen Doppeldruckmittelzylinderanordnung**
Roller system with double pressure means, and device for fibre control in a textile machine comprising such a roller system with double pressure means
Systeme à cylindre de pression à double pression, et dispositif de contrôle des fibres dans une machine textile avec un tel système à cylindre de pression à double pression

(30) Priorität: 31.03.2003 DE 10314428
(43) Veröffentlichungstag der Anmeldung: 06.10.2004
(73) Patentinhaber: Rexroth Mecman GmbH, 30880 Laatzen (DE)
(72) Erfinder: Möller, Rudolf, Dipl.-Ing., 30989 Gehrden (DE); Kröger, Dirk, Dipl.-Ing., 30880 Laatzen (DE); Agça, Salih, Dipl.-Ing., 30179 Hannover (DE)
(74) Vertreter: Kietzmann, Lutz

(56) Entgegenhaltungen:
- EP-A- 0 324 172
- EP-A- 0 939 151
- DE-A1- 19 704 815

## Beschreibung

Die vorliegende Erfindung betrifft eine Doppeldruckmittelzylinderanordnung, bestehend aus einem ersten Druckmittelzylinder, der mittels einer Trägerstange achsparallel beabstandet zu einem zweiten Druckmittelzylinder angeordnet ist, wobei die Trägerstange zylinderbodenseitig mit beiden Druckmittelzylindern in Verbindung steht. Ferner betrifft die Erfindung auch eine Belastungseinrichtung für ein Streckwerk einer Textilmaschine, welche eine derartige Doppeldruckmittelzylinderanordnung umfasst.

Eine Doppeldruckmittelzylinderanordnung der hier interessierenden Art wird vorzugsweise in der Textilmaschinentechnik eingesetzt. Bei einem Streckwerk für Fasermaterial kommt die Doppeldruckmittelzylinderanordnung bei einer Belastungseinrichtung zur Anwendung. Ein Streckwerk besteht im Wesentlichen aus einer hintereinandergeschalteten Anordnung von mehreren Ober- /Unterwalzenpaaren, wobei die jeweiligen Oberwalzen mittels der Doppeldruckmittelzylinderanordnung beaufschlagbar sind, um diese gegen die Unterwalze zu pressen. Dementsprechend sind die Oberwalzen in der Regel schwimmend gelagert. Zwischen jedem Ober-/Unterwalzenpaar wird Fasermaterial endlos geführt, welches durch ein Hintereinanderschalten mehrerer solcher Streckwerke insgesamt gestreckt wird, so dass das Fasermaterial eine bleibende Dehnung erfährt. Zu diesem Zwecke haben die einzelnen Streckwerke unterschiedliche Drehzahlen.

Aus der EP 0 939 151 A2 geht ein solches Streckwerk hervor, dessen Belastungseinrichtung mit entsprechenden Doppeldruckmittelzylinderanordnungen ausgerüstet ist. Die Belastungseinrichtung besitzt einen Belastungsarm an dem die Oberwalzen des Streckwerks gelagert sind. Die hier insgesamt drei Oberwalzen liegen auf den dazugehörigen Unterwalzen auf. Die Oberwalzen sind an beiden Enden drehbar gelagert und werden von der Belastungseinrichtung gegen die korrespondierenden Unterwalzen gedrückt, um einen permanenten Reibfluss mit dem durchlaufenden Fasermaterial herzustellen, so dass dieses beim Durchlaufen der Strecke gedehnt werden kann. Die Abstände der Oberwalzen zueinander sind dementsprechend verstellbar ausgebildet, weil je nach dem zu streckenden Fasermaterial verschiedene Abstände erforderlich sind. Die von der Belastungseinrichtung erzeugte Andrückkraft auf die Oberwalze wird über einen Druck gesteuert, welcher in Form von Druckluft der Belastungseinrichtung über entsprechende Druckmittelleitungen zugeführt wird. Der Belastungsarm ist ferner in einem Drehpunkt schwenkbar gelagert, so dass der Belastungen geöffnet werden kann, wodurch das Streckwerk in dem Bereich zwischen den Oberwalzen und den Unterwalzen zugänglich sind, um neues Fasermaterial einzulegen oder Störungen zu beseitigen.

Die Doppeldruckmittelzylinderanordnung der Belastungseinrichtung ist auf der der Kolbenstange abgewandten Seite des Kolbens mit Druckluft beaufschlagbar, so dass die hierdurch erzeugte Druckkraft über die beiden achsparallel ausfahrenden Kolbenstangen auf beide Endbereiche je einer Oberwalze übertragen wird. Jeder Oberwalze ist eine eigene Doppeldruckmittelzylinderanordnung zugeordnet.

Die bekannte Doppeldruckmittelzylinderanordnung wird aus jeweils zwei gleichartigen Normzylindern gebildet, die über ihre Zylinderböden endseitig an eine Trägerstange angeschraubt sind, um die gewünschte parallel beabstandete Druckkraft für die zugeordnete Oberwalze zu erzeugen. Die Trägerstange besteht dabei aus einem Blechbiegeteil, welches recht aufwendig zu fertigen ist. Die für den hier interessierenden Einsatzzweck zur Verfügung stehenden Normzylinder sind zudem recht langbauend, so dass die gesamte Doppeldruckmittelzylinderanordnung am Streckwerk störend hervorsteht. Durch diese sperrige Konstruktion ist der schwenkbare Belastungsarm zudem umständlich handhabbar. Darüber hinaus besteht wegen der außen freiliegenden elektrischen und pneumatischen Verbindungsleitungen zu den Normzylindern die Gefahr von Leitungsabrissen. Außerdem sind die Einzelteile der bekannten Doppeldruckmittelzylinderanordnung recht aufwendig zu montieren.

Aus der DE 197 04 815 A1 geht eine gattungsgemäße Doppeldruckmittelzylinderanordnung hervor. Um das vorstehend angegebene Problem freiliegender Verbindungsleitungen zu lösen, werden bei dieser technischen Lösung die Verbindungsleitungen innerhalb einer hohlen Trägerstange untergebracht. Die Trägerstange ist Bestandteil einer U-förmigen Trägerkonstruktion für die beiden Druckmittelzylinder, welche jeweils seitlich innenliegend an den Schenkeln der U-förmigen Trägerkonstruktion angeschraubt sind. Die U-förmige Trägerkonstruktion ist ein Blechbiegeteil, zu dessen Fertigung entsprechend aufwendige Stanz- und Biegeschritte erforderlich sind.

Es ist daher die Aufgabe der vorliegende Erfindung, im Gegensatz zum vorstehend beschriebenen Stand der Technik eine Doppeldruckmittelzylinderanordnung zu schaffen, die sich durch eine bedienerfreundliche Gestaltung und unter Verwendung weniger Einzelbauteile zuverlässig funktioniert.

Die Aufgabe wird ausgehend von einer Doppeldruckmittelzylinderanordnung gemäß dem Oberbegriff des Anspruchs 1 in Verbindung mit dessen kennzeichnenden Merkmalen gelöst. Die nachfolgenden abhängigen Ansprüche geben vorteilhafte Weiterbildungen der Erfindung wieder. Hinsichtlich einer Belastungseinrichtung für ein Streckwerk einer Textilmaschine wird die Aufgabe durch Anspruch 12 gelöst.

Die Erfindung schließt die technische Lehre ein, dass für eine Doppeldruckmittelzylinderanordnung ein im Wesentlichen U- förmiges Gehäuseelement vorgesehen ist, dessen beiden Schenkelabschnitte je ein Zylindergehäuse für die Druckmittelzylinder bilden, wobei in einen die Trägerstange bildenden hohlen Zwischenabschnitt diverse Verbindungsleitungen zur Ansteuerung der beiden Druckmittelzylinder integriert sind.

Der Vorteil der erfindungsgemäßen Lösung liegt insbesondere darin, dass in Folge einer Funktionsintegration verschiedener Gehäusebauteile die Anzahl der Einzelbauteile minimal ist. Die einzelne, aufwendig zu fertigende Trägerstange entfällt insoweit gänzlich. Durch die Abkehr von der bekannten Bauweise unter Einbeziehung der Normzylinder kann die Baugröße der Doppeldruckmittelzylinderanordnung insgesamt minimiert werden. Die Unterbringung der Verbindungsleitungen in den die Trägerstange bildenden Zwischenabschnitt verhindert zuverlässig eine Abrissgefahr. Die erfindungsgemäß, funktionsintegrierte Lösung benötigt weniger Dichtflächen an angrenzende Bauteile, welche über die Lebensdauer Ursache von Störungen sein können, was einer gegenüber der bekannten Doppeldruckmittelzylinderanordnung zuverlässigere Funktion über die Lebensdauer gewährleistet.

Die Doppeldruckmittelzylinderanordnung kann weiterhin Mittel zum lösbaren Arretieren an einer Trägerkonstruktion - beispielsweise einer Belastungseinrichtung eines Streckwerks aufweisen, welche zumindest in den Bereich des einen Schenkelabschnitts des Gehäuseelements benachbart zum Druckmittelzylinder integriert sind. Somit kann beispielsweise beim Einsatz in Verbindung mit einer Belastungseinrichtung für ein Streckwerk die erforderliche Schwenkbewegung, dessen Schwenkachse im Bereich des gegenüberliegenden Schenkelabschnitts liegt, durchgeführt werden, wobei eine lösbare Arretierung in der Betriebsstellung gewährleistet ist. Diese kann beispielsweise über eine im Bereich des besagten Schenkelabschnitts integrierten federrückgestellten Taste oder dergleichen konstruktiv ausgeführt werden.

Vorzugsweise sind Anschlussmittel zur fluidischen und/oder elektrischen Versorgung der beiden Druckmittelzylinder vorgesehen, welche zumindest im Bereich des einen Schenkelabschnitts des Gehäuseelements benachbart zum Druckmittelzylinder integriert sind. Im Falle einer Verwendung der Doppeldruckmittelzylinderanordnung im Rahmen einer Belastungseinrichtung für ein Streckwerk bietet sich hierfür derjenige Schenkelabschnitt an, welcher im Bereich des Schwenklagers liegt. Die Anschlussmittel treten vorzugsweise an der Unterseite des Schenkelabschnittes aus dem Gehäuseelement aus. Hieran sind weiterführende Druckmittelleitungen zur Ansteuerung der beiden Druckmittelzylinder bzw. elektrische Leitungen zur Verbindung mit Sensorelementen oder dergleichen auf einfache Weise anschließbar. Falls die besagten Anschlussmittel gemeinsam mit Mitteln zum lösbaren Arretieren der Doppeldruckmittelzylinderanordnung vorgesehen sind, so bietet es sich an, wenn die Anschlussmittel zur fluidischen und/oder elektrischen Versorgung der Druckmittelzylinder sowie die Mittel zum lösbaren Arretieren an einer Trägerkonstruktion je einem Schenkelabschnitt des Gehäuseelements exklusiv zugeordnet sind. Hiermit wird eine platzsparende und gleichmäßige Anordnung dieser Bauteile innerhalb des U-förmigen Gehäuseelements erreicht.

Eine besonders platzsparende Anordnung ergibt sich, wenn die Anschlussmittel zu fluidischen und/oder elektrischen Versorgung der Druckmittelzylinder einerseits und die Mittel zum lösbaren Arretieren an einer Trägerkonstruktion andererseits in einem jeweils nach außen hin gelegenen Bereich der Schenkelabschnitte benachbart neben den jeweiligen inneren Druckmittelzylindern untergebracht sind. Hierdurch vergrößert sich die Bauhöhe insgesamt nicht, so dass eine Integration der besagten zusätzlichen Bestandteile die Kompaktheit der Doppeldruckmittelzylinderanordnung nicht wesentlich beeinträchtigt.

Gemäß einer weiteren die Erfindung verbessernden Maßnahme können die in den Zwischenabschnitt des Gehäuseelements integrierten Verbindungsleitungen zum Einen Druckmittelleitungen zur Ansteuerung beider Druckmittelzylinder und zum Anderen elektrische Signalleitungen für Positionssensoren umfassen, die jedem Druckmittelzylinder zugeordnet sind und insoweit nebeneinanderliegend im Zwischenabschnitt des Gehäuseelements, welcher also eine Art Kabelkanal bildet, untergebracht sind. Daneben ist es auch denkbar, zumindest die Druckmittelleitungen direkt als entsprechende Kanalzüge in den Zwischenabschnitt des Gehäuseelements zu integrieren. Im Falle von separat verlegten Verbindungsleitungen sind diese vorteilhafter Weise über eine Deckelleiste zugänglich, welche längs der Oberseite des Zwischenabschnitts verläuft und am Gehäuseelement mit einer Klippverbindung lösbar befestigt ist. Diese Klippverbindung kann mit zusätzlichen Sicherungselementen - wie Schrauben oder dergleichen - gesichert werden. Über die lösbare Deckelleiste sind somit alle Verbindungsleitungen zu Montage - oder Reparaturzwecken leicht zugänglich.

Das Gehäuseelement samt Deckelleiste lässt sich in besonders vorteilhafter Weise aus einem Kunststoff durch Spritzgießen herstellen. Es hat sich gezeigt, dass eine Herstellung aus Kunststoff bei entsprechender statischer Optimierung des Gehäuseelements darstellbar ist, was eine einfache Fertigung gewährleistet.

Gemäß einer weiteren die Erfindung verbessernden Maßnahme ist jeder Druckmittelzylinder mit einem von der Kolbenstange durchdrungenen Zylinderdeckel verschlossen, wobei der Spalt zwischen dem Zylinderdeckel und dem Gehäuseelement zum Eindrehen einer Schraube genutzt wird, um den Zylinderdeckel am Gehäuseelement zuverlässig zu halten. Besonders beim Einsatz der erfindungsgemäßen Doppeldruckmittelzylinderanordnung im Rahmen einer Belastungseinrichtung für ein Streckwerk bietet sich diese einfache Lösung an, da deren Druckmittelzylinder lediglich einfachwirkend sind, so dass Dichtheitsprobleme im Bereich des Zylinderdeckels nicht auftreten können.

Bei Einsatz der erfindungsgemäßen Doppeldruckmittelzylinderanordnung bei einer Belastungseinrichtung für ein Streckwerk kann am U-förmigen Gehäuseelement weiterhin auch eine die Schwenkbewegung dämpfende Gasdruckfeder angebracht werden, welche als Rückschlagsicherung gegen ein ungewolltes Rückschwenken des Belastungsarms dient. Die Gasdruckfeder ist insoweit zwischen der Doppeldruckmittelzylinderanordnung einerseits und der Trägerkonstruktion andererseits angebracht.

Weiterhin können am Zwischenabschnitt der Doppeldruckmittelzylinderanordnung mehrere Ausnehmungen oder dergleichen vorgesehen werden, welche zur Clipbefestigung eines Ansaugbleches des Streckwerks genutzt werden. Relativ aufwendige zu montierende Schraubenelemente können insoweit an dieser Stelle entfallen.

Weitere die Erfindung verbessernde Maßnahmen werden nachstehend gemeinsam mit der Beschreibung eines bevorzugten Ausführungsbeispiels der Erfindung anhand der Figuren näher dargestellt.

Es zeigt:
- Fig.1: eine perspektivische Gesamtansicht einer Doppeldruckmittelzylinderanordnung,
- Fig.2: einen Längsschnitt durch eine Deckelleiste hierfür,
- Fig.3: eine Ansicht von unten der Doppeldruckmittelzylinderanordnung nach Fig.1, und
- Fig.4: einen Längsschnitt der Doppeldruckmittelzylinderanordnung nach Fig.1.

Eine Doppeldruckmittelzylinderanordnung gemäß Fig. 1 weist ein im Wesentlichen U-förmiges Gehäuseelement 1 auf, dessen erster Schenkelabschnitt 2 ein Zylindergehäuse für einen Druckmittelzylinder 3 bildet, wogegen ein zweiter, gegenüberliegender Schenkelabschnitt 4 ein Zylindergehäuse für einen weiteren Druckmittelzylinder 5 bildet. Weiterhin ist eine Trägerstange 6 vorgesehen, die den ersten Druckmittelzylinder 3 mit dem zweiten Druckmittelzylinder 5 zylinderbodenseitig verbindet. Hierbei entsteht eine achsparallel beabstandete Anordnung beider Druckmittelzylinder 3 und 5 zueinander. Die Trägerstange 6 ist von einem hohlen Zwischenabschnitt 7 des gemeinsamen U-förmigen Gehäuseelements 1 gebildet.

Gemäß Fig.2 ist das U-förmige Gehäuseelement 1 mit einer hier einzeln dargestellten Deckelleiste 8 verschlossen, die auf den Zwischenabschnitt 7 des U-förmigen Gehäuseelements 1 aufgesteckt ist. Die Befestigung am U-förmigen Gehäuseelement 1 erfolgt über beidseitig der Deckelleiste 8 vorgesehene formschlüssige Verbindungsmittel 9a und 9b. Sowohl die Deckelleiste 8 als auch das übrige U- förmige Gehäuseelement 1 bestehen aus Kunststoff und sind im Spritzgießverfahren hergestellt.

Gemäß Fig.3 treten im Bereich der Unterseite des Druckmittelzylinders 5 Anschlussmittel 10 zur gemeinsamen fluidischen und elektrischen Versorgung beider Druckmittelzylinder 3 und 5 aus. Seitens des anderen Druckmittelzylinders 3 treten an der Unterseite der Doppeldruckmittelzylinderanordnung Mittel 11 zum lösbaren Arretieren an einer - hier nicht weiter dargestellten - Trägerkonstruktion (beispielsweise eine Belastungseinrichtung eines Streckwerks) aus. Die Anschlussmittel 10 umfassen einen fluidischen Anschluss 12 für Druckmittelleitungen zur Beaufschlagung der beiden Druckmittelzylinder 3 und 5 sowie einen daneben angeordneten elektrischen Anschluss 13 für elektrische Leitungen für - hier nicht erkennbare - Positionssensoren. Die Anschlussmittel 10 sind benachbart zum Druckmittelzylinder 5 im Schenkelabschnitt 4 des gemeinsamen Gehäuseelements 1 integriert. Die Mittel 10 zum lösbaren Arretieren sind dagegen im Schenkelabschnitt 2 des gemeinsamen Gehäuseelements 1 benachbart zum Druckmittelzylinder 3 integriert.

Gemäß Fig.4 beinhaltet der materialverstärkte Zwischenabschnitt 7 Druckmittelleitungen 14a und 14b, welche ausgehend vom fluidischen Anschluss 12 Druckluft zum Druckmittelzylinder 5 und weiterführend zum Druckmittelzylinder 3 leiten, um beide Druckmittelzylinder 3 und 5 zylinderbodenseitig synchron zu beaufschlagen. Vom elektrischen Anschluss 13 führen - hier nicht weiter dargestellten - elektrischen Leitungen zu Positionssensoren 15 und 16, welche in den Druckmittelzylinder 3 bzw. 5 integriert sind, um die Stellung der zugeordneten Kolbenstangen 17 und 18 zu detektieren. Die Verbindungsleitungen sind im Bereich des Zwischenabschnitts 7 über die Deckelleiste 8 zugänglich, welche längs der Oberseite 19 des Zwischenabschnitts 7 verläuft und am Gehäuseelement 1 über eine schraubengesicherte Clipverbindung lösbar befestigt ist. Weiterhin sind Druckmittelzylinder 3 und 5 mittels eines von den jeweiligen Kolbenstangen 17 bzw. 18 durchdrungenen Zylinderdeckel 20 bzw. 21 zum Schutz vor eindringendem Umgebungsschmutz verschlossen. Beide Zylinderdeckel 20 und 21 sind über mindestens eine im Spalt zwischen den Zylinderdeckeln 20 bzw. 21 und dem Gehäuseelement 1 eingedrehten Schraube 22 bzw. 23 in ihrer bestimmungsgemäßen Position gehalten.

Die vorstehend als bevorzugtes Ausführungsbeispiel beschriebene erfindungsgemäße Doppeldruckmittelzylinderanordnung ist vorzugsweise Bestandteil einer Belastungseinrichtung für ein Streckwerk einer Textilmaschine wie in EP 0 939 151 A2 beschrieben und dient der Belastung einzelner Oberwalzen zum Strecken von Fasermaterial.

Im Falle dieses bevorzugten Anwendungsfalls kann der Zwischenabschnitt 7 der Doppeldruckmittelzylinderanordnung vorteilhafter Weise zur Clipbefestigung eines Ansaugblechs des Streckwerks zum Aufsaugen von freigesetzten Fasern dienen, wobei ein solches Ansaugblech über Ausnehmungen 24 am Zwischenabschnitt 7 anbringbar ist.

Die erfindungsgemäße Doppeldruckmittelzylinderanordnung ist nicht auf diesen bevorzugten Anwendungsfall beschränk, sondern kann auch im Rahmen anderer geeigneter Anwendungsfälle zum Einsatz gebracht werden.

### Bezugszeichenliste

- 1: Gehäuseelement
- 2: Schenkelabschnitt
- 3: Druckmittelzylinder
- 4: Schenkelabschnitt
- 5: Druckmittelzylinder
- 6: Trägerstange
- 7: Zwischenabschnitt
- 8: Deckelleiste
- 9: Verbindungsmittel
- 10: Anschlussmittel
- 11: Mittel zum Arretieren
- 12: fluidischer Anschluss
- 13: elektrischer Anschluss
- 14: Druckmittelleitung
- 15: Positionssensor
- 16: Positionssensor
- 17: Kolbenstange
- 18: Kolbenstange
- 19: Oberseite
- 20: Zylinderdeckel
- 21: Zylinderdeckel
- 22: Schraube
- 23: Schraube
- 24: Ausnehmung

## Patentansprüche

1. Doppeldruckmittelzylinderanordnung, bestehend aus einem ersten Druckmittelzylinder (3), der mittels einer Trägerstange (6) achsparallel beabstandet zu einem zweiten Druckmittelzylinder (5) angeordnet ist, wobei die Trägerstange (6) zylinderbodenseitig mit beiden Druckmittelzylindern (3,5) in Verbindung steht und einen hohlen Zwischenabschnitt (7) bildet, in dem diverse Verbindungsleitungen zur Ansteuerung der beiden Druckmittelzylinder (3, 5) integriert sind, wobei ferner ein im Wesentlichen U-förmiges Gehäuseelement (1) vorgesehen ist,
**dadurch gekennzeichnet, dass** die beiden Schenkelabschnitte (2, 4) des im Wesentlichen U-förmigen Gehäuseelements (1) je ein Zylindergehäuse für die Druckmittelzylinder (3, 5) bilden.

2. Doppeldruckmittelzylinderanordnung nach Anspruch 1,
**dadurch gekennzeichnet, dass** Mittel (11) zum lösbaren Arretieren an einer Trägerkonstruktion vorgesehen sind, die zumindest in den Bereich des einen Schenkelabschnitts (2) des Gehäuseelements (1) benachbart zum Druckmittelzylinder (3) integriert sind.

3. Doppeldruckmittelzylinderanordnung nach Anspruch 1 oder 2,
**dadurch gekennzeichnet, dass** Anschlussmittel (10) zur fluidischen und/oder elektrischen Versorgung der Druckmittelzylinder (3, 5) vorgesehen sind, die zumindest im Bereich des einen Schenkelabschnitts (4) des Gehäuseelements (1) benachbart zum Druckmittelzylinder (5) integriert sind.

4. Doppeldruckmittelzylinderanordnung nach Anspruch 3,
**dadurch gekennzeichnet, dass** die Anschlussmittel (10) an der Unterseite des Schenkelabschnitts (4) aus dem Gehäuseelement (1) austreten, woran Druckmittelleitungen bzw. elektrische Leitungen anschließbar sind.

5. Doppeldruckmittelzylinderanordnung nach einem der vorstehenden Ansprüche,
**dadurch gekennzeichnet, dass** die Anschlussmittel (10) zur fluidischen und/oder elektrischen Versorgung der Druckmittelzylinder (3, 5) und die Mittel (11) zum lösbaren Arretieren an einer Trägerkonstruktion je einem Schenkelabschnitt (2 bzw. 4) des Gehäuseelements (1) exklusiv zugeordnet sind.

6. Doppeldruckmittelzylinderanordnung nach Anspruch 5,
**dadurch gekennzeichnet, dass** die Anschlussmittel (10) zur fluidischen und/oder elektrischen Versorgung der Druckmittelzylinder (3, 5) einerseits und die Mittel (11) zum lösbaren Arretieren an einer Trägerkonstruktion andererseits in einen jeweils nach außen hin gelegenen Bereich der Schenkelabschnitte (2 bzw. 4) benachbart neben den jeweiligen Druckmittelzylindern (3, 5) untergebracht sind.

7. Doppeldruckmittelzylinderanordnung nach einem der vorstehenden Ansprüche,
**dadurch gekennzeichnet, dass** die in den Zwischenabschnitt (7) des Gehäuseelements (1) integrierten Verbindungsleitungen zum einen Druckmittelleitungen zur Ansteuerung beider Druckmittelzylinder (3, 5) und zum anderen elektrische Signalleitungen für Positionssensoren (15, 16) umfassen, die jedem Druckmittelzylinder (3 bzw. 5) zugeordnet sind.

8. Doppeldruckmittelzylinderanordnung nach einem der vorstehenden Ansprüche,
**dadurch gekennzeichnet, dass** die Verbindungsleitungen über eine Deckelleiste (8) zugänglich sind, die längs der Oberseite (19) des Zwischenabschnitts (7) verläuft und am Gehäuseelement (1) über eine Clipverbindung lösbar befestigt ist.

9. Doppeldruckmittelzylinderanordnung nach einem der vorstehenden Ansprüche,
**dadurch gekennzeichnet, dass** zumindest das Gehäuseelement (1) und die Deckelleiste (8) als aus einem Kunststoff durch Spritzgießen hergestellte Bauteile ausgeführt sind.

10. Doppeldruckmittelzylinderanordnung nach einem der vorstehenden Ansprüche,
**dadurch gekennzeichnet, dass** beide Druckmittelzylinder (3, 5) einfachwirkend ausgebildet sind und zum im wesentlichen synchronen Ausfahren der Kolbenstange (17 bzw. 18) mit Druckluft als Druckmittel beaufschlagbar sind.

11. Doppeldruckmittelzylinderanordnung nach Anspruch 11,
**dadurch gekennzeichnet, dass** jeder Druckmittelzylinder (3, 5) mit einem von der Kolbenstange (17, 18) durchdrungenen Zylinderdeckel (20, 21) verschlossen ist, der mittels mindestens einer im Spalt zwischen dem Zylinderdeckel (20, 21) und dem Gehäuseelement (1) eingreifenden Schraube (22, 23) gehalten ist.

12. Belastungseinrichtung für ein Streckwerk einer Textilmaschine, umfassend eine Doppeldruckmittelzylinderanordnung nach einem der vorstehenden Ansprüche zur Belastung einzelner Oberwalzen zum Strecken von Fasermaterial.

13. Belastungseinrichtung nach Anspruch 12,
**dadurch gekennzeichnet, dass** die Doppeldruckmittelzylinderanordnung verschwenkbar an der Trägerkonstruktion befestigt ist, wobei mindestens eine die Schwenkbewegung dämpfende Gasdruckfeder als Rückschlagsicherung vorgesehen ist, welche zwischen der Doppeldruckmittelzylinderanordnung und der Trägerkonstruktion angebracht ist.

14. Belastungseinrichtung nach Anspruch 12,
**dadurch gekennzeichnet, dass** am Zwischenabschnitt (7) der Doppeldruckmittelzylinderanordnung mehrere Ausnehmungen (24) zur Clipbefestigung eines Ansaugblechs des Streckwerks vorgesehen sind.

## Claims

1. A double pressure cylinder assembly, comprising a first pressure cylinder (3) disposed in an axis-parallel arrangement at a distance from a second pressure cylinder (5) by means of a support beam (6), said support beam (6) being connected to both pressure cylinders (3, 5) at the side of their cylinder bottoms and forming a hollow intermediate section (7) in which various connection lines for driving the two pressure cylinders (3, 5) are integrated, wherein further an essentially U-shaped housing element (1) is provided,
**characterized in that** the two leg portions (2, 4) of the essentially U-shaped housing element (1) each form a cylinder housing for said pressure cylinders (3, 5).

2. The double pressure cylinder assembly according to claim 1,
**characterized in that** means (11) for releasable attachment on a carrier structure are provided, which are integrated adjacent to said pressure cylinder (3) at least in the area of one leg portion (2) of said housing element (1).

3. The double pressure cylinder assembly according to claim 1 or 2,
**characterized in that** connecting means (10) are provided for fluid and/or electric supply of said pressure cylinders (3, 5), which are integrated adjacent to said pressure cylinder (5) at least in the area of one leg portion (4) of said housing element (1).

4. The double pressure cylinder assembly according to claim 3,
**characterized in that** said connecting means (10) exit from said housing element (1) at the bottom side of said leg portion (4), where pressurized-medium lines or electric lines are connectable.

5. The double pressure cylinder assembly according to any one of the preceding claims,
**characterized in that** said connecting means (10) for fluid and/or electric supply of said pressure cylinders (3, 5) and said means (11) for releasable attachment on a carrier structure are exclusively associated with one of said leg portions (2 and 4, respectively) of said housing element (1).

6. The double pressure cylinder assembly according to claim 5,
**characterized in that** said connecting means (10) for fluid and/or electric supply of said pressure cylinders (3, 5) on the one hand, and said means (11) for releasable attachment on a carrier structure on the other hand, are each accommodated adjacent to each of said pressure cylinders (3, 5) in an area located toward the outside of said leg portions (2 and 4, respectively).

7. The double pressure cylinder assembly according to any one of the preceding claims,
**characterized in that** the connection lines integrated in said intermediate section (7) of said housing element (1) comprise, on the one hand, pressurized-medium lines for driving the two pressure cylinders (3, 5) and, on the other hand, electric signal lines for position sensors (15, 16) associated with each of said pressure cylinders (3 and 5, respectively).

8. The double pressure cylinder assembly according to any one of the preceding claims,
**characterized in that** the connection lines are accessible through an elongate cover (8) extending along the top surface (19) of said intermediate section (7) and releasably attached on said housing element (1) by means of a clip connection.

9. The double pressure cylinder assembly according to any one of the preceding claims,
**characterized in that** at least said housing element (1) and said elongate cover (8) are formed as components manufactured of plastic material by injection moulding.

10. The double pressure cylinder assembly according to any one of the preceding claims,
**characterized in that** the two pressure cylinders (3, 5) are configured as single-acting cylinders to which pressure can be applied for essentially synchronously extending the piston rod (17 and 18, respectively) by means of pressurized air as a pressurized medium.

11. The double pressure cylinder assembly according to claim 11,
**characterized in that** each pressure cylinder (3, 5) is closed off by means of a cylinder cover (20, 21), through which the piston rod (17, 18) passes and which is held by means of a screw (22, 23) engaged in the gap between the cylinder cover (20, 21) and said housing element (1).

12. A loading means for a drawing frame in a textile machine, comprising a double pressure cylinder assembly according to any one of the preceding claims, for loading individual top rollers for stretching fibre material.

13. The loading means according to claim 12,
**characterized in that** said double pressure cylinder assembly is mounted on said carrier structure in a pivotable manner, wherein at least one gas pressure spring is provided as an anti-backlash device for damping the pivoting movement and is arranged between said double pressure cylinder assembly and said carrier structure.

14. The loading means according to claim 12,
**characterized in that** a plurality of recesses (24) are provided at the intermediate section (7) of said double pressure cylinder assembly for clip fastening a vacuum plate of the drawing frame.

## Revendications

1. Agencement à double vérin à fluide sous pression, comprenant un premier vérin (3) à fluide sous pression, agencé au moyen d'une barre porteuse (6) à distance d'un second vérin à fluide sous pression (5) en disposition à axes parallèles, dans lequel la barre porteuse (6) est reliée aux deux vérins à fluide sous pression (3, 5) du côté du fond des vérins et forme un tronçon intermédiaire creux (7) dans lequel sont intégrées diverses conduites de liaison pour le pilotage des deux vérins à fluides sous pression (3, 5), et dans lequel il est en outre prévu un élément de boîtier (1) essentiellement en forme de U,
**caractérisé en ce que** les deux tronçons de branche (2, 4) de l'élément de boîtier (1) essentiellement en forme de U forment chacun un boîtier de vérin pour les vérins à fluide sous pression (3, 5).

2. Agencement à double vérin à fluide sous pression selon la revendication 1, **caractérisé en ce qu'**il est prévu des moyens (11) pour le blocage libérable sur une construction portante, lesdits moyens étant intégrés au voisinage du vérin à fluide sous pression (3) au moins dans la région de l'un des tronçons de branche (2) de l'élément de boîtier (1).

3. Agencement à double vérin à fluide sous pression selon la revendication 1 ou 2, **caractérisé en ce qu'**il est prévu des moyens de raccordement (10) pour l'alimentation fluidique et/ou électrique des vérins à fluide sous pression (3, 5), qui sont intégrés au voisinage du vérin à fluide sous pression (5) au moins dans la zone de l'un des tronçons de branche (4) de l'élément de boîtier (1).

4. Agencement à double vérin à fluide sous pression selon la revendication 3, **caractérisé en ce que** les moyens de raccordement (10) sortent au niveau de la face inférieure du tronçon de branche (4) hors de l'élément de boîtier (1), des conduites à fluides sous pression ou respectivement des lignes électriques étant susceptibles d'y être raccordées.

5. Agencement à double vérin à fluide sous pression selon l'une des revendications précédentes, **caractérisé en ce que** les moyens de raccordement (10) pour l'alimentation fluidique et/ou électrique des vérins à fluide sous pression (3, 5) et les moyens (11) pour le blocage libérable sont agencés exclusivement sur une construction porteuse d'un tronçon de branche respectif (2 ; 4) de l'élément de boîtier (1).

6. Agencement à double vérin à fluide sous pression selon la revendication 5, **caractérisé en ce que** les moyens de raccordement (10) pour l'alimentation fluidique et/ou électrique des vérins à fluide sous pression (3, 5) d'une part et les moyens (11) pour le blocage libérable sur une construction porteuse d'autre part sont logés au voisinage à côté des vérins à fluide sous pression (3, 5) respectifs dans une zone respective située vers l'extérieur des tronçons de branche (2 ; 4).

7. Agencement à double vérin à fluide sous pression selon l'une des revendications précédentes, **caractérisé en ce que** les lignes et les conduites de liaison intégrées dans le tronçon intermédiaire (7) de l'élément de boîtier (1) comprennent d'une part des conduites à fluide sous pression pour le pilotage des deux vérins à fluide sous pression (3, 5) et d'autre part des lignes de signalisation électrique pour des capteurs de position (15, 16) qui sont associés à chaque vérin à fluide sous pression (3 ; 5).

8. Agencement à double vérin à fluide sous pression selon l'une des revendications précédentes, **caractérisé en ce que** les lignes ou les conduites de liaison sont accessibles via une barrette-couvercle (8) qui s'étend le long de la face supérieure (19) du tronçon intermédiaire (7) et qui est fixée de façon détachable sur l'élément de boîtier (1) via une liaison à encliquetage.

9. Agencement à double vérin à fluide sous pression selon l'une des revendications précédentes, **caractérisé en ce que** au moins l'élément de boîtier (1) et la barrette-couvercle (8) sont réalisés comme des composants produits en matière plastique par moulage par injection.

10. Agencement à double vérin à fluide sous pression selon l'une des revendications précédentes, **caractérisé en ce que** les deux vérins à fluide sous pression (3, 5) sont réalisés à simple effet et peuvent être alimentés en air comprimé, à titre de fluide sous pression, pour le déploiement essentiellement synchrone des tiges de pistons (17 ; 18).

11. Agencement à double vérin à fluide sous pression selon la revendication 11, **caractérisé en ce que** chaque vérin à fluide sous pression (3, 5) est refermé avec un couvercle de vérin (20, 21) traversé par la tige de piston (17, 18), ledit couvercle étant maintenu par au moins une vis (22, 23) qui s'engage dans l'intervalle entre le couvercle de vérin (20, 21) et l'élément de boîtier (1).

12. Système d'application de charge pour un banc d'étirage dans une machine textile, comprenant un agencement à double vérin à fluide sous pression selon l'une des revendications précédentes pour l'application de charges sur des cylindres supérieurs individuels pour l'étirage de matériau fibreux.

13. Système d'application de charge selon la revendication 12,
**caractérisé en ce que** l'agencement a double vérin à fluide sous pression est fixé de façon pivotante sur la construction porteuse, et dans lequel il est prévu au moins un ressort à pression de gaz qui amortit le mouvement de pivotement, à titre de protection antiretour, celui-ci étant monté entre l'agencement à double vérin à fluide sous pression et la construction porteuse.

14. Système d'application de charge selon la revendication 12,
**caractérisé en ce que** plusieurs évidements (24) sont prévus dans le tronçon intermédiaire (7) de l'agencement à double vérin à fluide sous pression, pour la fixation par encliquetage d'une tôle d'aspiration du banc d'étirage.
